# EUROPÄISCHE PATENTSCHRIFT

(11) **EP 0 080 185 B1**
(45) Veröffentlichungstag und Bekanntmachung des Hinweises auf die Patenterteilung: **19.06.1985**
(21) Anmeldenummer: 82110710.9
(22) Anmeldetag: 19.11.1982
(51) Int. Cl.: B65H 5/30

(54) **Verfahren und Einrichtung zum Öffnen von zwei- oder mehrblättrigen Erzeugnissen, insbesondere Druckprodukten**
Method and device for opening products comprising two or more sheets, especially printed products
Procédé et dispositif pour ouvrir des produits comportant deux ou plusieurs feuilles, en particulier des produits imprimés

(30) Priorität: 24.11.1981 CH 7497/81
(43) Veröffentlichungstag der Anmeldung: 01.06.1983
(73) Patentinhaber: Ferag AG, CH-8340 Hinwil (CH)
(72) Erfinder: Rhunke, Rolf, CH-8621 Wetzikon 4 (CH)
(74) Vertreter: Patentanwälte Schaad, Balass, Menzl & Partner AG

## Beschreibung

Die vorliegende Erfindung betrifft ein Verfahren bzw. eine Einrichtung zum Öffnen von durch wenigstens zwei längs einer Seite miteinander verbundene Blätter, vorzugsweise aus mindestens einem asymmetrisch gefalzten Bogen, gebildeten Erzeugnissen, insbesondere Druckprodukten, deren einer Teil der Blätter an einer offenen Seite einen über die übrigen Blätter vorstehenden Randabschnitt aufweist, gemäß Oberbegriff des Anspruches 1 bzw. des Anspruches 4.

Ein solches Verfahren bzw. eine derartige Einrichtung ist bekannt, bei dem bzw. bei der die mit einem vorstehenden Randabschnitt versehenen Blätter, die auf den übrigen Blättern ohne einen solchen Randabschnitt aufliegen, nach oben abgehoben werden (GB-PS 544 365; US-PS 2 237 740). Ein solches Anheben der Blätter stellt vor allem bei dünnen Produkten, insbesondere bei aus nur einem einzigen asymmetrisch gefalzten Bogen bestehenden Erzeugnissen, gewisse Probleme. So muß z. B. bei der Einrichtung gemäß GB-PS 544 365 in der Auflage für die Produkte eine Ausnehmung vorgesehen werden, in die das Öffnungsorgan eingreift, um sicherzustellen, daß auch bei dünnen Produkten die Blätter mit vorstehendem Randabschnitt sicher erfaßt und nach oben abgelenkt werden.

Der vorliegenden Erfindung liegt nun die Aufgabe zugrunde, ein Verfahren bzw. eine Einrichtung der eingangs genannten Art zu schaffen, das bzw. die auf einfache Weise ein zuverlässiges Öffnen von Erzeugnissen verschiedener Dikke, insbesondere auch von dünnen Produkten, und unterschiedlicher Größe des vorstehenden Randabschnittes ermöglicht.

Diese Aufgabe wird erfindungsgemäß durch die im kennzeichnenden Teil des Anspruches 1 bzw. des Anspruches 4 aufgeführten Merkmale gelöst.

Das auf das Öffnungsorgan zulaufende Erzeugnis, bei dem die Blätter ohne vorstehenden Randabschnitt auf den übrigen einen solchen Randabschnitt aufweisenden Blättern aufliegen, wird vor dem Auftreffen auf das Öffnungsorgan angehoben. Dadurch ist möglich, daß beim Vorbeilaufen des Erzeugnisses am Öffnungsorgan vorbei letzteres die mit einem vorstehenden Randabschnitt versehenen Blätter nach unten gegen die Auflage für die Erzeugnisse hin ablenken kann, ohne daß die abgehobenen Blätter beschädigt werden. Somit läßt sich sicher und auf einfache Weise zwischen den Blättern eine Öffnung bilden, und zwar unabhängig von der Anzahl Blätter und der Dicke des Erzeugnisses.

Durch entsprechendes Ausrichten des Öffnungsorganes auf den vorstehenden Randabschnitt kann ein sicheres Ablenken der Blätter auch bei sich ändernder Größe dieses Randabschnittes und damit ein einwandfreies Öffnen erreicht werden.

Die erfindungsgemäße Lösung zum Öffnen von zwei- oder mehrblättrigen Erzeugnissen eignet sich vor allem, jedoch nicht ausschließlich zum Einsatz in einer Vorrichtung zum Verarbeiten von Druckprodukten, wie sie in der DE-OS 2447336 (und der entsprechenden US-PS 3 951 399) beschrieben ist. Durch die erfindungsgemäße Ausbildung der Öffnungseinrichtung ist es möglich, eine solche ohne große Anpaßarbeiten auch noch nachträglich in eine bereits bestehende Verarbeitungseinrichtung einzubauen.

Im folgenden wird anhand der Zeichnung ein Ausführungsbeispiel des Erfindungsgegenstandes näher erläutert. Es zeigen rein schematisch:
Figuren 1 und 2 in Seitenansicht und teilweise perspektivisch bzw. in Draufsicht eine Öffnungseinrichtung für Druckprodukte,
Figuren 3 und 4 die Öffnungseinrichtung in einer der Figur 2 bzw. der Figur 1 entsprechenden Darstellung in einem gegenüber den Figuren 1 und 2 späteren Zeitpunkt des Öffnungsvorganges, und
Figur 5 in Seitenansicht die Öffnungseinrichtung in einem noch späteren Zeitpunkt des Öffnungsvorganges.

Wie aus den Figuren hervorgeht, liegen die zu öffnenden, aus asymmetrisch gefalteten Bogen gebildeten Druckprodukte 1 mit einer Flachseite auf einer Auflage 2 auf. Letztere ist eine Trennwand, die die radial verlaufenden Abteile eines nicht näher dargestellten Zellenrades voneinander trennt, welches in der DE-OS 24 47 336 (und der entsprechenden US-PS 3 951 399) näher beschrieben ist. Das asymmetrisch gefaltete Druckprodukt 1 weist zwei Teile 1 und 1 b auf, die über den Falz 3 (Figur 3) miteinander verbunden sind. Die Blätter der Produkteteile 1a und 1b sind mit 4 bzw. 4' bezeichnet. Die an den Falz 3 angrenzenden Seiten, von denen nur die vorlaufende Seite 5 gezeigt ist, sind offen, d. h. die Blätter sind an dieser Seite 5 nicht miteinander verbunden. Die dem Falz 3 gegenüberliegende Seite 6 ist ebenfalls offen. An dieser offenen Seite 6 weisen die Blätter 4' des Produkteteiles 1b einen Randabschnitt 7 auf, der über die Blätter 4 des anderen Produkteteiles 1a vorsteht. Dieser Randabschnitt 7 erstreckt sich über die ganze Länge der offenen Seite 6.

Die Druckprodukte 1 werden mittels einer nicht näher dargestellten Vorschubeinrichtung in Richtung des Pfeiles A bewegt. Für eine genauere Beschreibung dieser Vorschubeinrichtung wird auf die bereits erwähnte DE-OS 2447336 sowie die DE-OS 2604101 (bzw. die entsprechende US-PS 4 058 202) verwiesen.

In der Bewegungsbahn der Druckprodukte 1 ist ein ortsfestes Trennorgan 8 angeordnet, das mit der Auflage 2 verbunden und in einem Ab stand über letzterer angeordnet ist. Dieses Trennorgan 8 weist einen Öffnungsteil 9 sowie einen mit diesem einstückigen Stützteil 10 auf. Der Öffnungsteil 9 liegt in der Bewegungsbahn des vorstehenden Randabschnittes 7 der Druckprodukte 1, während der Stützteil 10 sich in Richtung gegen den Falz 3 der Druckprodukte 1 er streckend an den Öffnungsteil 9 anschließt. In Bewegungsrichtung A der Druckprodukte 1 gesehen hinter dem Stützteil 10 ist ein ebenes Offenhalteelement 11 angeordnet, das in einem Abstand von der Auflage 2 verläuft. Der Öffnungsteil 9 weist einen gegen die ankommenden Druckprodukte 1 gerichteten Abweisteil 12 mit einer Abweisfläche 13 auf, an welcher der vorstehende Randabschnitt 7 mit seiner vorlaufenden Kante aufläuft.

In Bewegungsrichtung A gesehen ist dem Trennorgan 8 eine keilförmige Rampe 14 vorgelagert, welche mit der Auflage 2 verbunden ist. Diese Rampe 14 weist eine von der Auflage 2 in Richtung gegen das Trennorgan 8 ansteigende Auflauffläche 15 für die Druckprodukte 1 auf.

Im folgenden wird nun der Öffnungsvorgang erläutert:
Wie die Figuren 1 und 2 zeigen, läuft das mit seiner offenen Seite 5 gegen das Trennorgan 8 zulaufende Druckprodukt 1 auf die Auflauffläche 15 der Rampe 14 auf. Das hat zur Folge, daß das Druckprodukt 1 im Bereich seiner anderen offenen Seite 6 von der Auflage 2 abgehoben wird. Bei der Weiterbewegung des Druckproduktes 1 stoßen die Blätter 4', welche über die Blätter 4 des Produkteteiles 1 vorstehen, mit der Vorderkante ihres vorstehenden Randabschnittes 7 an der Abweisfläche 13 des schrägverlaufenden Abweisteiles 12 an und werden durch diesen Abweisteil 12 nach unten gegen die Auflage 2 abgelenkt, wie daß die Figuren 3 und 4 zeigen. Da sich der obenliegende Teil 1 des Druckproduktes am Öffnungsteil 9 vorbeibewegt und somit nicht aus seiner Bewegungsbahn ausgelenkt wird, bildet sich zwischen den Teilen 1a und 1b eine Öffnung 16. In diese Öffnung 16 fährt nun der eine schräg zur Bewegungsrichtung A verlaufende Vorderkante 10a aufweisende Stützteil 10 ein, auf dem die Blätter 4 des Produkteteiles 1a zur Auflage kommen können. Während der Vorbeibewegung des Druckproduktes 1 am Trennorgan 8 wirkt der Öffnungsteil 9 dauernd auf den parallel zur Bewegungsrichtung A verlaufenden Randabschnitt 7 ein, wodurch die Blätter 4' des untenliegenden Produkteteiles 1 kontinuierlich ausgelenkt und unter dem Trennorgan 8 hindurchgeführt werden.

Hinter dem Stützteil 10 gelangt der obenliegende Teil 13a des Druckproduktes 1 auf dem nachfolgenden Offenhalteelement 11 zur Auflage, welches dafür sorgt, daß die beiden Produkteteile 1a und 1b voneinander abgehoben bleiben. In das auf diese Weise geöffnete Druckprodukt 1 können nun beispielsweise weitere Druckprodukte eingelegt werden, wie das in der bereits mehrfach genannten DE-OS 24 47 336 ausführlich beschrieben ist.

Da die mit einem vorstehenden Randabschnitt 7 versehenen Blätter 4' durch Auslenkung mittels des Öffnungsteiles 9 von den übrigen Blättern 4 abgehoben werden, ist es möglich, mit einfachen Mitteln, nämlich dem ortsfesten Trennorgan 8, zwischen den Produkteteilen 1a und 1 auf einwandfreie Weise eine Öffnung 16 zu bilden, und zwar sowohl bei sehr dünnen wie auch bei dicken Druckprodukten 1. Wird der Abweisteil 12 auf die theoretische Mittellinie des vorstehenden Randabschnittes 7 ausgerichtet, die in Figur 2 strichpunktiert dargestellt und mit M bezeichnet ist, so ist auch dann ein einwandfreies Erfassen dieses Randabschnittes 7 durch den Öffnungsteil 9 und somit ein Öffnen sichergestellt, wenn sich die Breite des Randabschnittes 7 ändert.

Es versteht sich, daß die beschriebene Öffnungseinrichtung in verschiedenen Teilen auch anders als wie gezeigt ausgebildet werden kann. Auf einige dieser Varianten wird nun im folgenden hingewiesen.

Das auf den vorstehenden Randabschnitt 7 einwirkende Öffnungsorgan 9 muß nicht zwingend mit dem Stützteil 10 einstückig ausgebildet sein und kann somit auch von diesem getrennt werden. Das ist vor allem dann zweckmäßig, wenn dieser Stützteil 10 mit dem anschließenden Offenhalteelement 11 aus einem Stück besteht. Gegenüber den zuletzt erwähnten Varianten hat die gezeigte Ausführungsform jedoch den Vorteil, daß einerseits das Öffnungsorgan 9 samt Stützteil 10, d. h. also das Trennorgan 8, ausgewechselt werden kann, ohne daß das in der Regel größere Offenhalteelement 11 mit ausgebaut werden muß, und daß es andererseits ohne große Anpaßarbeiten möglich ist, nachträglich eine Öffnungsvorrichtung in ein bereits bestehendes Zellenrad einzubauen.

Es versteht sich, daß mit der beschriebenen Vorrichtung auch zwei- oder mehrblättrige Druckprodukte geöffnet werden können, bei denen die Blätter statt durch Falzen auf andere geeignete Weise, z. B. durch Binden, Heften, Leimen oder dergleichen, an einer Seite miteinander verbunden sind. Im weiteren lassen sich auf die beschriebene Weise auch andere mehrblättrige Erzeugnisse als Druckprodukte öffnen.

Wie bereits erwähnt, eignet sich die beschriebene Öffnungsvorrichtung insbesondere für den Einsatz in Einrichtungen zum Verarbeiten von Druckprodukten, welche ein um eine Achse umlaufendes Zellenrad aufweisen und die in den bereits erwähnten DE-OSen 2447336 und 2604101 näher beschrieben sind. Solche Öffnungsvorrichtungen werden in jedem Abteil des Zellenrades, vorzugsweise in dessen Eingabeabschnitt, angeordnet. Es ist jedoch ohne weiteres ersichtlich, daß die beschriebene Öffnungseinrichtung auch auf andere Weise eingesetzt werden kann.

## Patentansprüche

1. Verfahren zum Öffnen von durch wenigstens zwei längs einer Seite (3) miteinander verbundene Blätter (4, 4'), vorzugsweise aus mindestens einem asymmetrisch gefalzten Bogen, gebildeten Erzeugnissen (1), insbesondere Druckprodukten, deren einer Teil (4') der Blätter an einer offenen Seite (6) einen über die übrigen Blätter (4) vorstehenden Randabschnitt (7) aufweist, bei dem die Erzeugnisse (1) mit einer offenen Seite (5) auf ein Öffnungsorgan (9) zu bewegt werden und die mit dem vorstehenden Randabschnitt (7) versehenen Blätter (4') beim Vorbeilaufen am Öffnungsorgan (9) durch das an diesem Randabschnitt (7) angreifende Öffnungsorgan (9) unter Bildung einer Öffnung (16) zwischen den Blättern (4, 4') von den übrigen Blättern (4) abgehoben werden, dadurch gekennzeichnet, daß die Erzeugnisse (1) in ihrer Bewegungsrichtung (A) gesehen vor dem Öffnungsorgan (9) angehoben und die mit dem Randabschnitt (7) versehenen, unterhalb der übrigen Blätter (4) liegenden, Blätter (4') durch das Öffnungsorgan (9) nach unten abgelenktwerden.

2. Verfahren nach Anspruch 1, dadurch gekennzeichnet, daß die Erzeugnisse (1) in einer etwa parallel zur Längsrichtung ihres vorstehenden Randabschnittes (7) verlaufenden Richtung (A) gegen das Öffnungsorgan (9) und an diesem vorbei bewegt werden.

3. Verfahren nach Anspruch 1 oder 2, dadurch gekennzeichnet, daß in die durch das Öffnungsorgan (9) zwischen den Blättern (4, 4') gebildete Öffnung (16) ein Stützteil (10) eingeführt wird, auf dem die Blätter (4) ohne vorstehenden Randabschnitt zur Auflage kommen.

4. Einrichtung zum Öffnen von durch wenigstens zwei längs einer Seite (3) miteinander verbundene Blätter (4,4'), vorzugsweise aus mindestens einem asymmetrisch gefalzten Bogen, gebildeten Erzeugnissen (1), insbesondere Druckprodukten, deren einer Teil (4') der Blätter an einer offenen Seite (6) einen über die übrigen Blätter (4) vorstehenden Randabschnitt (7) aufweist, mit einem zum Einwirken auf den vorstehenden Randabschnitt (7) bestimmten Öffnungsorgan (9), das beim Vorbeibewegen der Erzeugnisse (1) unter Bildung einer Öffnung (16) zwischen den Blättern (4, 4') die mit einem vorstehenden Randabschnitt (7) versehenen Blätter (4') von den übrigen Blättern (4) abhebt, dadurch gekennzeichnet, daß in Bewegungsrichtung (A) der Erzeugnisse (1), die mit den mit einem vorstehenden Randabschnitt (7) versehenen Blättern (4') auf einer Auflage (2) aufliegen, gesehen vor dem Öffnungsorgan (9) eine von der Auflage (2) gegen dieses Öffnungsorgan (9) ansteigende Auflauffläche (15) für die Erzeugnisse (1) angeordnet ist, wobei das Öffnungsorgan (9) die mit einem vorstehenden Randabschnitt (7) versehenen Blätter (4') gegen die Auflage (2) ablenkt.

5. Einrichtung nach Anspruch 4, dadurch gekennzeichnet, daß das Öffnungsorgan (9) in einem Abstand über der Auflage (2) angeordnet ist.

6. Einrichtung nach Anspruch 4 oder 5, gekennzeichnet durch Vorschubmittel zum Bewegen der Erzeugnisse (1) in einer etwa parallel zur Längserstreckung ihres vorstehenden Randabschnittes (7) verlaufenden Richtung (A) gegen das Öffnungsorgan (9) und an diesem vorbei.

7. Einrichtung nach einem der Ansprüche 4-6, gekennzeichnet durch einen an das Öffnungsorgan (9) anschließenden, in die durch letzteres zwischen den Blättern (4, 4') gebildete Öffnung (16) einfahrbaren Stützteil (10), auf dem die Blätter (4) ohne vorstehenden Randabschnitt, zur Auflage kommen.

8. Einrichtung nach einem der Ansprüche 4-7, dadurch gekennzeichnet, daß das Öffnungsorgan (9) einen gegen die auf dieses zulaufende Erzeugnisse (1) gerichteten, in der Bewegungsbahn des vorstehenden Randabschnittes (7) angeordneten Abweiseteil (12) zum Auslenken der mit einem vorstehenden Randabschnitt (7) versehenen Blätter (4') gegen die Auflage (2) aufweist.

9. Einrichtung nach Anspruch 7 oder 8, dadurch gekennzeichnet, daß das Öffnungsorgan (9) und der Stützteil (10) einstückig ausgebildet sind.

10. Einrichtung nach einem der Ansprüche 7-9, dadurch gekennzeichnet, daß dem Stützteil (10) ein zwischen die Blätter (4, 4') einfahrbares Offenhalteelement (11) zum Offenhalten der Erzeugnisse (1) nachgeschaltet ist.

11. Vorrichtung zum Verarbeiten von aus mehreren an einer Seite (3) miteinander verbundenen Blättern (4,4') vorzugsweise aus mindestens einem asymmetrisch gefalzten Bogen, bestehenden Druckprodukten (1), mit einem um eine Achse umlaufend antreibbaren Zellenrad, das radial verlaufende, die Druckprodukte (1) aufnehmende Abteile aufweist, in denen die Druckprodukte (1) in Richtung der Drehachse des Zellenrades bewegbar sind, dadurch gekennzeichnet, daß wenigstens in den einzelnen Abteilen des Eingabeabschnittes des Zellenrades jeweils eine Einrichtung gemäß den Ansprüchen 4-10 zum Öffnen der Druckprodukte (1) angeordnet ist.

## Claims

1. A method of opening products (1) formed of at least two sheets (4, 4') interconnected along one side (3) preferably of products (1) formed of at least one asymmetrically folded sheet, parti- culary of printed products, one part (4') of the sheets thereof being formed at an open side (6) thereof with a marginal zone (7) protruding past the other sheets (4), the products (1) moving with an open side (5) to an opening device (9) and the sheets (4'), provided with the protruding marginal zone (7) being raised from the rest of the sheets (4) by means of said opening device (9) engaging said marginal zone (7) while forming an opening (16) between the sheets (4') when passing past the opening device, characterized in that the products with respect to their direction (A) of travel are raised prior to contacting the opening device (9) and the sheets (4') provided with the marginal zone (7) and lying under the other sheets (4) are deflected by the opening device (9) downwardly.

2. The method as claimed in claim 1, characterized in that the products (1) travel in a direction (A) extending approximately parallel to the lengthwise direction of the protruding marginal zone (7) towards the opening device (9) and past the latter.

3. The method as claimed in claim 1 or 2, characterized in that a support element (10) is introduced into the opening (16) formed by the opening device (9) between the two sheets (4, 4') upon which the sheets (4) devoid of a protruding marginal zone come to rest.

4. An apparatus for opening products (1) formed of at least two sheets (4, 4'), interconnected along one side (3), preferably of products (1) formed of at least one asymmetrically folded sheet, particularly of printed products, one part (4') of the sheets thereof being formed at an open side (6) thereof with a marginal zone (7) protruding past the other sheets (4), with an opening device (9) to act upon the protruding marginal zone (7) which opening device (9) raises the sheets (4') provided with a protruding marginal zone (7) from the rest of the sheets (4) by forming an opening (16) between the sheets (4, 4'), characterized in that with respect to the direction (A) of travel of the products (1) which rest with the sheets (4'), provided with a protruding marginal zone (7) upon a support (2), forwardly of the opening device (9) is arranged a run-on suface (15) for the products (1) ascending from the support (2) towards the opening device (9) and the opening device deflecting the sheets (4') provided with a protruding marginal zone (7) towards the support.

5. The apparatus according to claim 4, characterized in that the opening device (9) is arranged in spaced relationship above the support (2).

6. The apparatus according to claim 4 or 5, characterized by advancing means to move the printed products (1) in a direction (A) which extends approximately parallel to the lengthwise extent of their protruding marginal zone (7) towards the opening device (9) and therepast.

7. The apparatus according to one of the claims 4 to 6, characterized by a support element (10) arranged following the opening device (9) and being insertable into the opening (16) formed by the opening device (9) between the sheets (4, 4'), the sheets (4) devoid of the protruding marginal zone resting upon said support element.

8. The apparatus according to one of the claims 4 to 7, characterized in that the opening device (9) includes a deflector element (12) for deflecting the sheets (4') provided with a protruding marginal zone (7) towards the support (2), the deflector element (12) being directed towards the products (1) travelling towards said deflector element.

9. The apparatus according to claim 7 or 8, characterized in that the opening element (9) and the support element (10) are formed of one piece.

10. The apparatus according to one of the claims 7 to 9, characterized in that a retaining element (11) for holding open the products (1) is arranged after the support element, said retaining element (11) being insertable between the sheets (4,4').

11. An apparatus for processing printed products (1) composed of several along one side (3) interconnected sheets (4, 4'), preferably of at least one asymmetrically folded sheet, with a cell wheel driven to revolve about an axis, said cell wheel containing radially extending compartments for receiving the printed products (1) and within which the printed products (1) are . movable in the direction of the axis of rotation of the cell wheel, characterized by that a respective apparatus according to claims 4 to 10 for opening the printed products (1) is arranged at least in the compartments of the input section of the cell wheel.

## Revendications

1. Procédé pour ouvrir des produits (1) constitués par au moins deux feuilles (4, 4') reliées ensemble le long d'un côté (3), de préférence par au moins une feuille pliée de façon asymétrique, notamment des produits imprimés dont une partie (4') des feuilles comporte sur un côté ouvert (6) une portion de bord (7) dépassant au-delà des autres feuilles (4), dans lequel les produits (1) sont déplacés avec un côte ouvert (5) sur un organe d'ouverture (9), et les feuilles (4') pourvues de la portion de bord dépassante (7) sont dégagées des autres feuilles (4) en passant devant l'organe d'ouverture (9), par cet organe d'ouverture (9) qui attaque cette portion de bord (7) en créant une ouverture (16) entre les feuilles (4,4'), caractérisé en ce que les produits (1) sont soulevés avant l'organe d'ouverture (9), vu dans le sens de leur déplacement (A), et les feuilles (4') pourvues de la portion de bord (7) et situées en dessous des autres feuilles (4) sont déviées vers le bas par l'organe d'ouverture (9).

2. Procédé selon la revendication 1, caractérisé en ce que les produits (1) sont amenés vers l'organe d'ouverture (9) et déplacés devant celui-ci dans une direction (A) sensiblement parallèle au sens longitudinal de leur portion de bord dépassante (7).

3. Procédé selon la revendication 1 ou la revendication 2, caractérisé en ce qu'on introduit dans l'ouverture (16) formée par l'organe d'ouverture (9) entre les feuilles (4, 4') un élément de soutien (10) sur lequel viennent s'appuyer les feuilles (4) dépourvues de portion de bord dépassante.

4. Dispositif pour ouvrir des produits (1) constitués d'au moins deux feuilles (4,4') reliées ensemble le long d'un côté (3), de préférence d'au moins une feuille pliée asymétriquement, notamment des produits imprimés, dont une partie (4') des feuilles comporte sur un côté ouvert (6) une portion de bord (7) dépassant au-delà des autres feuilles (4), lequel dispositif comporte un organe d'ouverture (9) destiné à agir sur la portion de bord dépassante (57), lequel organe, lors du passage des produits (1) devant lui, dégage les feuilles (4') pourvues d'une portion de bord dépassante (7) des autres feuilles (4) en créant une ouverture (16) entre les feuilles (4,4'), caractérisé en ce qu'on dispose, avant l'organe d'ouverture (9), vu dans le sens de déplacement (A) des produits (1) qui reposent par les feuilles (4') pourvues d'une portion de bord dépassante (7) sur une surface d'appui (2), une surface de montée (15) pour les produits qui s'élève de la surface d'appui (2) vers cet organe d'ouverture (9), l'organe d'ouverture (9) déviant vers la surface d'appui (2) les feuilles (4) pourvues d'une portion de bord dépassante (7).

5. Dispositif selon la revendication 4, caractérisé en ce que l'organe d'ouverture (9) est disposé à une certaine distance au-dessus de la surface d'appui (2).

6. Dispositif selon la revendication 4 ou 5, caractérisé par des moyens d'avance pour déplacer les produits (1) vers l'organe d'ouverture (9) et les faire passer devant lui dans un sens (A) orienté sensiblement parallèlement au sens longitudinal de leur portion de bord dépassante (7).

7. Dispositif selon l'une des revendications 4 à 6, caractérisé par un élément de soutien (10) se raccordant à l'organe d'ouverture (9) et pouvant être introduit dans l'ouverture (16) formée par ce dernier entre les feuilles (4,4'), et sur lequel viennent s'appuyer les feuilles (4) dépourvues de portion de bord dépassante.

8. Dispositif selon l'une des revendications 4-7, caractérisé en ce que l'organe d'ouverture (9) comporte une partie déflecteur (12) orientée vers les produits (1) arrivant sur lui et disposée dans la voie de déplacement de la portion de bord dépassante (7) pour dévier vers la surface d'appui (2) les feuilles (4') pourvues d'une portion de bord dépassante (7).

9. Dispositif selon la revendication 7 ou 8, caractérisé en ce que l'organe d'ouverture (9) et l'élément de soutien (10) sont réalisés d'une seule pièce.

10. Dispositif selon l'une des revendications 7-9, caractérisé en ce qu'à la suite de l'élément de soutien (10) est monté un élément de maintien d'ouverture (11) pouvant pénétrer entre les feuilles (4, 4') pour maintenir les produits (1) ouverts.

11. Dispositif pour traiter des produits imprimés (1) constitués de plusieurs feuilles (4, 4') reliées ensemble sur un côté (3), de préférence d'au moins une feuille pliée asymétriquement, le dispositif comportant une roue cellulaire pouvant être entraînée en rotation autour d'un axe et comportant des compartiments disposés radialement pour recevoir les produits imprimés (1), dans lesquels les produits imprimés (1) peuvent être déplacés dans le sens de l'axe de rotation de la roue cellulaire, caractérisé en ce qu'on dispose au moins dans les compartiments individuels de la portion d'introduction de la roue cellulaire respectivement un dispositif selon les revendications 4-10 pour ouvrir les produits imprimés (1).
